# FASCICULE DE BREVET EUROPEEN

(11) **EP 0 278 859 B1**
(45) Date de publication et mention de la délivrance du brevet: **10.07.1991**
(21) Numéro de dépôt: 88400257.7
(22) Date de dépôt: 04.02.1988
(51) Int. Cl.: A63C 5/04, A63C 9/20

(54) **Ski de fond**
Langlaufski
Cross-country ski

(30) Priorité: 05.02.1987 FR 8701420
(43) Date de publication de la demande: 17.08.1988
(73) Titulaire: SALOMON S.A., 74370 Pringy (FR)
(72) Inventeur: Diard, Jean-Luc, F-74000 Annecy (FR); Grandjacques, Philippe, F-74000 Annecy (FR); Recher, Gilles, F-74000 Annecy (FR)
(74) Mandataire: Bruder, Michel

(56) Documents cités:
- CH-A- 248 512
- DE-C- 682 623
- FR-A- 2 572 944
- US-A- 4 094 528

## Description

La présente invention concerne un ski de fond comportant une nervure longitudinale en saillie par rapport à sa face supérieure.

On connait déjà des skis de fond qui comportent une nervure longitudinale sur leur face supérieure (FR-A-2 572 944). Cette nervure longitudinale présente en général une section droite trapézoïdale autrement dit elle est délimitée par une face supérieure horizontale et deux faces latérales inclinées, et cette nervure à section droite trapézoïdale se raccorde à la partie inférieure du ski qui présente une section droite rectangulaire, de faible hauteur, dont les petits côtés constituent les chants du ski. Du fait de la hauteur réduite de ces chants, un tel ski de fond glisse plus facilement sur la neige. Par ailleurs la nervure longitudinale supérieure contribue au guidage latéral de la chaussure montée sur le ski de fond laquelle est adaptée à cet effet grâce à la prévision, dans sa semelle, d'une rainure présentant en section droite une forme complémentaire de celle de la nervure du ski.

La présente invention concerne des perfectionnements apportés à un tel ski de fond dans le but d'adapter aisément sa rigidité ou sa réponse élastique et d'améliorer sa technique, sans augmenter notablement son poids.

A cet effet ce ski de fond comportant une nervure longitudinale à sa partie supérieure est caractérisé en ce qu'il comprend de chaque coté de la nervure de guidage longitudinale et au moins dans la zone où une chaussure prend appui sur le ski, un profilé auxiliaire rapporté fixé à la face latérale de la nervure de guidage longitudinale et de hauteur inférieure à cette nervure, ce profilé auxiliaire rapporté présentant une surface supérieure horizontale sur laquelle prend appui la semelle de la chaussure.

Les profilés auxiliaires rapportés permettent, grâce à un choix judicieux de leur matière et de leur forme, de modifier aisément les caractéristiques d'un ski de fond à nervure de guidage longitudinale, en ce qui concerne notamment sa souplesse et sa réponse aux sollicitations.

On décrira ci-après, à titre d'exemples non limitatifs, diverses formes d'exécution de la présente invention, en référence au dessin annexé sur lequel:
La figure 1 est une vue partielle en perspective d'un ski de fond à nervure de guidage longitudinale de chaque côté de laquelle est fixé un profilé auxiliaire rapporté.
la figure 2 est une vue en coupe verticale et transversale, à plus grande échelle, faite suivant la ligne II-II de la figure 1.
La figure 3 et 4 sont des vues en coupe verticale et transversale d'un ski de fond dont la nervure de guidage longitudinale est flanquée, de chaque côté, d'un profilé auxiliaire rapporté élastique.
La figure 5 à 8 sont des vues en coupe verticale et transversale de diverses variantes d'exécution.
Les figures 9 à 12 sont des vues en élévation schématiques illustrant l'effet de rappel élastique assuré par chaque profilé auxiliaire rapporté.
La figure 13 est une vue en élévation schématique illustrant un ski de fond dans lequel le profilé auxiliaire rapporté s'étend uniquement sous la chaussure de ski.
La figure 14 est une vue en élévation schématique d'un ski de fond dans lequel le profilé auxiliaire rapporté s'étend pratiquement sur toute la longueur du ski.

Sur les figures 1 et 2 est représenté un ski de fond 1 qui présente, à sa partie supérieure, une nervure de guidage longitudinale 2 à section droite trapézoïdale. Cette section droite trapézoïdale n'est toutefois pas limitative et elle pourrait présenter toute autre forme appropriée notamment polygonale ou courbe. Dans la forme d'exécution représentée sur les figures 1 et 2 la section droite de la nervure 2 est contituée par la superposition de deux sections élémentaires en forme de trapèze isocèle. La nervure de guidage 2 présente ainsi une face supérieure horizontale 2a constituant la petite base de la section trapézoïdale supérieure laquelle est prolongée par deux faces latérales inclinées 2b, 2c. Cette section trapézoïdale supérieure se raccorde à une section trapézoïdale inférieure dont la petite base supérieure correspond à la grande base de la section trapézoïdale supérieure. La section trapézoïdale inférieure comprend deux parois latérales inclinées inférieures 2d, 2e qui sont moins inclinées que les parois latérales inclinées supérieures 2b, 2c. Les deux parois latérales inclinées inférieures 2d, 2e, se raccordent aux chants verticaux 1a, 1b, de faible hauteur, du ski 1 qui s'étendent jusqu'à la semelle 3 de ce ski.

Suivant l'invention le ski de fond 1 est pourvu, de chaque côté de la nervure de guidage longitudinale 2, d'un profilé auxiliaire rapporté 4 qui est rigide dans le cas de la forme d'exécution représentée sur les figures 1 et 2. Ce profilé est fixé sur les faces latérales inclinées 2d, 2c de la nervure 2 par tout moyen approprié, par exemple par collage. Le profilé 4 présente une section droite en forme de triangle rectangle et il comprend une face supérieure horizontale 4a, une face externe verticale 4b et une face interne inclinée 4c correspondant à l'hypothénuse du triangle rectangle. La section droite triangulaire du profilé auxiliaire rapporté 4 est telle que sa face externe verticale 4b soit située dans le plan du chant 1a, 1b du ski, que sa face interne inclinée 4c s'applique sur l'une des faces inclinées inférieures 2d,2e de la nervure 2 et que sa face horizontale supérieure 4a soit située dans le plan horizontal constituant le plan de séparation des deux sections trapézoïdales de la nervure 2.

Le profilé auxiliaire rapporté 4 rigide peut être plein ainsi qu'il est représenté dans la partie gauche de la figure 2 ou creux comme il est représenté dans la partie droite de cette figure, à condition que dans ce dernier cas la paroi du profilé soit suffisamment épaisse pour assurer la rigidité voulue. La prévision, de part et d'autre de la nervure de guidage 2, de profilés auxiliaires rapportés rigides 4 permet de modifier à volonté la caractéristique d'ensemble de rigidité ou d'élasticité du ski de fond 1, suivant les desiderata.

La figure 2 représente également la semelle 5 d'une chaussure de ski qui est pourvue, dans sa face inférieure, d'une rainure longitudinale 6 venant coiffer la nervure de guidage 2. Cette semelle 5 prend appui sur les faces horizontales supérieures 4a des profilés auxiliaires rapportés rigides 4 et le fond de la rainure 6 est situé un peu au-dessus de la face supérieure 2a de la nervure 2, du fait que la profondeur p de cette rainure 6 est légèrement supérieure à la hauteur h de la section trapézoïdale supérieure 2a, 2b, 2c de la nervure 2.

Dans la variante d'exécution de l'invention représentée sur les figures 3 et 4 le ski de fond 1 porte, de chaque côté de la nervure de guidage longitudinale 2, un profilé auxiliaire rapporté 7 en matière souple et élastique, par exemple en caoutchouc. Par conséquent lorsque le skieur exerce une forte pression sur son ski, au moment de l'appui au sol, le matériau élastique de chaque profilé auxiliaire rapporté 7 est comprimé par la semelle 5 de la chaussure de ski, ainsi est représenté sur la figure 4. Cette compression est rendue possible du fait que la profondeur p de la rainure 6 de la semelle 5 est supérieure à la hauteur h de la section trapézoïdale supérieure 2a, 2b, 2c, de la nervure 2, si bien que la semelle 6 peut s'abaisser par rapport à cette nervure, en comprimant les deux profilés auxiliaires rapportés 7. Cette compression se traduit donc ensuite, lorsque le skieur relâche sa pression sur le ski au début de la course d'avance de ce ski, par un retour élastique de matériau du profilé 7 à l'état détendu lequel contribue ainsi à l'action du pied du skieur.

Dans la variante d'exécution de l'invention représentée sur la figure 5 la nervure de guidage longitudinale 2 a une section droite présentant la forme d'un seul trapèze isocèle. Autrement dit les faces latérales inclinées 2b, 2c s'étendent vers le bas, avec la même pente, jusqu'à faible distance de la semelle 3, et elles sont, à cet endroit, raccordées à des ailes horizontales 2f, 2g de petite largeur, qui s'étendent vers l'extérieur jusqu'aux chants 1a, 1b. De ce fait chaque profilé auxiliaire rapporté 8 présente une section droite en forme de trapèze rectangle défini par une face supérieure horizontale 8a, une face externe verticale 8b située dans le plan vertical du chant 1a, 1b, une face inférieure horizontale 8c en contact avec l'aile horizontale inférieure 2f, 2g et de même largeur que celle-ci, et une face interne inclinée 8d, de même inclinaison que les faces latérales inclinées 2b, 2c de la nervure 2, et en contact avec la partie inférieure de ces faces. Chaque profilé 8 est représenté comme étant rigide sur la figure 5 et il peut être soit plein (partie gauche de la figure 5), soit creux (partie droite de la figure 5).

Les figures 6 et 7 représentent une variante d'exécution dans laquelle les profilés auxiliaires rapportés 9 ont la même section droite trapézoïdale que les profilés 8 mais sont réalisés en une matière souple et élastique, ce qui permet leur compression par la semelle 5 de la chaussure comme il est représenté sur la figure 7.

Dans la variante d'exécution de l'invention représentée sur la figure 8 le ski de fond comprend deux profilés auxiliaires rapportés 11, 12 de section droite trapézoïdale, lesquels sont disposés de part et d'autre de la nervure de guidage longitudinale et sont reliés l'un à l'autre. Plus particulièrement les deux profilés auxiliaires rapportés 11, 12 constituent les parties latérales extrêmes d'un seul et même profilé qui comprend une partie centrale supérieure 13 de forme trapézoïdale, évasée vers le bas, laquelle vient coiffer la partie supérieure d'un profilé interne 14 de section droite également trapézoïdale, évasée vers la bas et se raccordant à la semelle 3 du ski. Les deux profilés latéraux 11, 12 comportent respectivement des faces horizontales supérieures 11a, 12a, qui se raccordent à des faces verticales externes 11b, 12b consituant les chants du ski et qui se terminent par des ailes horizontales inférieures 11c,12c s'étendant vers l'intérieur. La partie centrale trapézoïdale supérieure 13 comprend, elle, une face horizontale supérieure 13a et deux faces latérales inclinées 13b, 13c qui se raccordent respectivement aux faces horizontales supérieures 11a, 12a des deux profilés latéraux 11, 12.

Le profilé interne 14 de section droite trapézoïdale comprend une face horizontale supérieure 14a sur laquelle est plaquée la face horizontale supérieure 13a de la partie centrale supérieure trapézoïdale 13, et deux faces latérales inclinées 14b, 14c sur les parties supérieures desquelles sont plaquées les faces latérales inclinées 13b, 13c de la partie centrale supérieure trapézoïdale 13. Ces faces inclinées latérales 14b, 14c se terminent, à leurs extrémités inférieures, par des ailes 14d,14e, s'étendant vers l'extérieur et sur lesquelles sont plaquées les ailes inférieures internes 11c,12c des profilés 11, 12. Les volumes délimités à l'intérieur du ski peuvent laissés vides ou au contraire ils peuvent être remplis d'un matériau rigide mais léger telle qu'une mousse.

Les figures 9 et 10 illustrent la façon dont un profilé auxiliaire rapporté élastique, tel que le profilé 7, cède et réagit lorsque une chaussure de ski 15, qui est articulée, par rapport au ski de fond 1, autour d'un axe horizontal et transversal 16, pivote autour de cet axe, par soulèvement du talon au moment de l'appui sur le ski pour l'avancement de l'autre ski. On voit, sur les figures 9 et 10, que le bout 5a de la semelle 5 pénètre légèrement dans le profilé auxiliaire rapporté élastique 7, lors du pivotement de la chaussure 15 dans le sens inverse des aiguilles d'une montre autour de l'axe 16, et que la déformation élastique du profilé 7 se traduit par un effort de rappel f tendant à ramener la chaussure 15 en position horizontale sur le ski.

Dans la variante d'exécution de l'invention représentée sur les figures 11 et 12 la partie antérieure 5a de la semelle 5 de la chaussure est en butée contre une face inclinée d'une partie surélevée 7a du profilé auxiliaire rapporté élastique 7. De ce fait le mouvement de pivotement de la chaussure 15, dans le sens inverse des aiguilles d'une montre autour de l'axe transversal 16, se traduit par l'enfoncement, par le bout de la semelle 5a, de la face inclinée de la partie surélevée élastique 7a laquelle forme un léger bourrelet 17, fortement exagéré sur la figure 12, en saillie par rapport à la surface supérieure, ce bourrelet 17 contribuant au rappel élastique de la chaussure à plat sur le ski.

Comme on peut le voir sur les figures 13 et 14, le profilé auxiliaire rapporté, qu'il soit élastique ou rigide, peut s'étendre uniquement sous la chaussure 15 (figure 13) soit sur pratiquement toute la longueur du ski de fond 1 (figure 14) ou encore sur une partie seulement de cette longueur.

Dans toutes les formes d'exécution de l'invention qui ont été décrites ci-dessus, les deux profilés auxiliaires rapportés situés respectivement des deux côtés de la nervure de guidage longitudinale 2 peuvent être de même type ou éventuellement de types différents, par exemple rigide d'un côté de la nervure 2 et souple et élastique de l'autre.

## Revendications

1. Ski de fond comportant une nervure de guidage longitudinale à sa partie supérieure, caractérisé en ce qu'il comprend, de chaque côté de la nervure de guidage longitudinale (2) et au moins dans la où une chaussure prend appui sur le ski, un profilé auxiliaire rapporté (4, 7, 8, 9; 11, 12), fixé à la face latérale de la nervure de guidage longitudinale (2) et de hauteur inférieure à cette nervure, ce profilé auxiliaire rapporté (4, 7, 8, 9; 11, 12) présentant une surface supérieure horizontale (4a; 11a; 12a) sur laquelle prend appui la semelle de la chaussure.

2. Ski de fond suivant la revendication 1 caractérisé en ce que chaque profilé auxiliaire rapporté (4, 7, 8, 9) présente une face interne inclinée plaquée contre une face latérale inclinée (2b, 2c, 2d, 2e) de la nervure de guidage longitudinale (2).

3. Ski de fond suivant la revendication 2 dans lequel les faces inclinées (2d, 2e) de la nervure (2) se raccordent directement aux chants (1a, 1b) du ski, caractérisé en ce que chaque profilé auxiliaire rapporté (4, 7) a une section droite en forme de triangle rectangle dont l'hypothénuse correspond à la face interne inclinée (4c) du profilé.

4. Ski de fond suivant la revendication 2 dans lequel les faces latérales inclinées (2b, 2c) de la nervure (2) sont prolongées, à leurs extrémités inférieures, par des ailes horizontales inférieures (2f, 2g) s'étendant vers l'extérieur et se raccordant aux chants (1a, 1b) du ski, caractérisé en ce que chaque profilé auxiliaire rapporté (8, 9) a une section droite en forme de trapèze rectangle dont la petite base (8c) est en contact avec l'aile horizontale inférieure (2f, 2g) de la nervure (2) et le côté incliné constitue la face interne en contact avec la face latérale inclinée (2b, 2c) de la nervure (2).

5. Ski de fond suivant l'une quelconque des revendications précédentes caractérisé en ce que le profilé auxiliaire rapporté (4, 8) est réalisé en un matériau rigide.

6. Ski de fond suivant l'une quelconque des revendications 1 à 5 caractérisé en ce que le profilé auxiliaire rapporté (7, 9) est réalisé en un matériau souple et élastique.

7. Ski de fond suivant l'une quelconque des revendications précédentes caractérisé en ce que le profilé auxiliaire rapporté (4, 7, 8, 9) est plein.

8. Ski de fond suivant l'une quelconque des revendications 1 à 7 caractérisé en ce que le profilé auxiliaire rapporté (4, 7, 8, 9) est creux.

9. Ski de fond suivant la revendication 1 caractérisé en ce que les deux profilés auxiliaires rapportés (11, 12), disposés de part et d'autre de la nervure de guidage longitudinale (2), sont reliés l'un à l'autre.

10. Ski de fond suivant la revendication 9 caractérisé en ce que les deux profilés auxiliaires rapportés (11, 12) constituent les parties latérales extrêmes d'un seul et même profilé qui comprend une partie centrale supérieure (13) de forme trapézoïdale, évasée vers le bas, laquelle vient coiffer la partie supérieure d'un profilé interne (14) de section droite également trapézoïdale, évasée vers le bas et se raccordant à la semelle (3) du ski.

11. Ski de fond suivant la revendication 10 caractérisé en ce que les deux profilés latéraux (11, 12) comportent respectivement des faces horizontales supérieures (11a, 12a), qui se raccordent à des faces verticales externes (11b, 12b) constituant les chants du ski et qui se terminent par des ailes horizontales inférieures (11c, 12c) s'étendant vers l'intérieur, la partie centrale trapézoïdale supérieure (13) comprend une face horizontale supérieure (13a) et deux faces latérales inclinées (13b, 13c) qui se raccordent respectivement aux faces horizontales supérieures (11a, 12a) des deux profilés latéraux (11, 12), le profilé interne (14) de section droite trapézoïdale comprend une face horizontale supérieure (14a) sur laquelle est plaquée la face horizontale supérieure (13a) de la partie centrale supérieure trapézoïdale (13), et deux faces latérales inclinées (14b, 14c) sur les parties supérieures desquelles sont plaquées les faces latérales inclinées (13b, 13c) de la partie centrale supérieure trapézoïdale (13), et ces faces inclinées latérales (14b, 14c) se terminent, à leurs extrémités inférieures, par des ailes (14d, 14e), s'étendant vers l'extérieur et sur lesquelles sont plaquées les ailes inférieures internes (11c,12c) des profilés (11, 12).

12. Ski de fond suivant l'une quelconque des revendications précédentes caractérisé en ce que le profilé auxiliaire rapporté (7) s'étend uniquement sous la zone d'appui de la chaussure (15).

13. Ski de fond suivant l'une quelconque des revendications 1 à 1 caractérisé en ce que le profilé auxiliaire rapporté (7) s'étend sur toute la longueur du ski ou sur une partie de cette longueur.

14. Ski de fond suivant l'une quelconque des revendications précédentes caractérisé en ce que le profilé auxiliaire rapporté (4, 7, 8, 9; 11, 12) présente une face externe verticale (4b; 11b; 12b) située dans le plan vertical du chant (1a, 1b) du ski.

## Patentansprüche

1. Langlaufski, welcher in seinem oberen Bereich einen longitudinal verlaufenden Führungssteg (2) aufweist, **dadurch gekennzeichnet**, daß er auf jeder Seite des longitudinal verlaufenden Führungssteges (2) und mindestens in dem Bereich, in welchem ein Schuh auf dem Ski aufliegt, ein angesetztes Hilfsprofil (4, 7, 8, 9; 11, 12) enthält, welches an der Seitenfläche des longitudinal verlaufenden Führungssteges (2) befestigt ist und eine kleinere Höhe als dieser Steg hat, wobei das angesetzte Hilfsprofil (4, 7, 8, 9; 11, 12) eine obere waagerechte Oberfläche (4a, 11a, 12a) aufweist, auf welcher die Sohle des Schuhs aufliegt.

2. Langlaufski nach Anspruch 1, **dadurch gekennzeichnet**, daß jedes angesetzte Hilfsprofil (4, 7, 8, 9) eine innere geneigte Fläche aufweist, welche auf eine geneigte Seitenfläche (2b, 2c, 2d, 2e) des longitudinal verlaufenden Führungssteges (2) aufgesetzt ist.

3. Langlaufski nach Anspruch 2, bei dem die geneigten Flächen (2d, 2e) des Steges (2) direkt an die Schmalseiten (1a, 1b) des Skis angrenzen, **dadurch gekennzeichnet**, daß jedes angesetzte Hilfsprofil (4, 7) einen Querschnitt in Form eines rechtwinkligen Dreiecks aufweist, dessen Hypothenuse der inneren geneigten Fläche (4c) des Profils entspricht.

4. Langlaufski nach Anspruch 2, bei dem die geneigten Seitenflächen (2b, 2c) des Steges (2) an ihren unteren Enden durch untere waagerechte Flächenstücke (2f, 2g) verlängert sind, die sich nach außen erstrecken und an die Schmalseiten (1a, 1b) des Skis angrenzen, **dadurch gekennzeichnet**, daß jedes angesetzte Hilfsprofil (8, 9) einen Querschnitt in Form eines rechtwinkligen Trapezes aufweist, dessen kurze Basis (8c) mit dem unteren waagerechten Flächenstück (2f, 2g) des Steges (2) in Kontakt steht und daß die durch den geneigten Schenkel des Trapez gebildete Fläche mit der geneigten Seitenfläche (2b, 2c) des Steges (2) in Kontakt steht.

5. Langlaufski nach einem der vorhergehenden Ansprüche, **dadurch gekennzeichnet**, daß das angesetzte Hilfsprofil (4, 8) aus einem steifen Material gebildet ist.

6. Langlaufski nach einem der Ansprüche 1 bis 5, **dadurch gekennzeichnet**, daß das angesetzte Hilfsprofil (7, 9) aus einem biegsamen und elastischen Material gebildet ist.

7. Langlaufski nach einem der vorhergehenden Ansprüche, **dadurch gekennzeichnet**, daß das angesetzte Hilfsprofil (4, 7, 8, 9) massiv ist.

8. Langlaufski nach einem der Ansprüche 1 bis 7, **dadurch gekennzeichnet**, daß das angesetzte Hilfsprofil (4, 7, 8, 9) hohl ist.

9. Langlaufski nach Anspruch 1, **dadurch gekennzeichnet**, daß die beiden angesetzten Hilfsprofile (11, 12), die auf den beiden Seiten des longitudinal verlaufenden Führungssteges (2) angeordnet sind, miteinander verbunden sind.

10. Langlaufski nach Anspruch 9, **dadurch gekennzeichnet**, daß die beiden angesetzten Hilfsprofile (11, 12) seitliche äußere Teile ein und desselben Profils bilden, welches einen trapezförmig oberen mittleren Teil (13) aufweist, der sich nach unten erweitert und einen oberen Teil eines inneren Profils (14) bedeckt, dessen Querschnitt gleichermaßen trapezförmig ist und welches sich nach unten verbreitert und an die Sohle (3) des Skis angrenzt.

11. Langlaufski nach Anspruch 10, **dadurch gekennzeichnet**, daß die beiden seitlichen Profile (11, 12) jeweils obere waagerechte Flächen (11a, 12a) aufweisen, die an senkrechte äußere Flächen (11b, 12b) angrenzen, welche die Schmalseiten des Skis bilden und die an den waagerechten, nach innen verlaufenden unteren Flächenstücken (11c, 12c) enden, wobei der mittlere, trapezförmige, obere Teil (13) eine waagerechte obere Fläche (13a) und zwei geneigte Seitenflächen (13b, 13c) aufweist, die sich jeweils an die waagerechten oberen Flächen (11a, 12a) der beiden seitlichen Profile (11, 12) anschließen, wobei das innere Profil (14) mit trapezförmigen Querschnitt eine waagerechte obere Fläche (14a) aufweist, die von der waagerechten oberen Fläche (13a) des oberen mittleren trapezförmigen Teils (13) bedeckt ist, und zwei geneigte Seitenflächen (14b, 14c), deren obere Teile von den geneigten Seitenflächen (13b, 13c) des mittleren oberen trapezförmigen Teils (13) bedeckt sind, und daß die geneigten Seitenflächen (14b, 14c) an ihren unteren Enden in den seitlichen Flächenstücken (14d, 14e) enden, welche sich nach außen erstrecken und welche von den unteren inneren Flächenstücken (11c), 12c) der Profile (11, 12) bedeckt sind.

12. Langlaufski nach einem der vorhergehenden Ansprüche, **dadurch gekennzeichnet**, daß das angesetzte Hilfsprofil (7) sich ausschließlich unterhalb der Auflagezone des Schuhs erstreckt.

13. Langlaufski nach einem der Ansprüche 1 bis 11, **dadurch gekennzeichnet**, daß das angesetzte Hilfsprofil (7) sich über die gesamte Länge oder über einen Teil der Länge des Skis erstreckt.

14. Langlaufski nach einem der vorhergehenden Ansprüche, **dadurch gekennzeichnet**, daß das angesetzte Hilfsprofil (4, 7, 8, 9; 11, 12) eine äußere senkrechte Fläche (4b; 11b; 12b) aufweist, welche mit der Schmalseite (1a, 1b) des Skis in einer senkrechten Ebene angeordnet ist.

## Claims

1. Cross-country ski comprising a longitudinal guiding rib in its top part, characterized in that it comprises, on either side of the longitudinal guiding rib (2) and at least in the area where a shoe bears on the ski, a separate auxiliary profile (4, 7, 8, 9; 11. 12) fixed to the side face of the longitudinal guiding rib (2) and of height less than this rib, said separate auxiliary profile (4, 7, 8, 9; 11, 12) presenting a horizontal top surface (4a; 11a; 12a) on which the sole of the shoe bears.

2. Cross-country ski according to Claim 1, characterized in that each separate auxiliary profile (4, 7, 8, 9) presents an inclined inner face applied against an inclined lateral face (2b, 2c, 2d, 2e) of the longitudinal guiding rib (2).

3. Cross-country ski according to Claim 2 in which the inclined faces (2d, 2e) of the rib (2) directly join the edges (1a, 1b) of the ski, characterized in that each separate auxiliary profile (4,7) has a cross-section in the form of a right-angled triangle of which the hypotenuse corresponds to the inclined inner face (4c) of the profile.

4. Cross-country ski according to Claim 2 in which the inclined lateral faces (2b, 2c) of the rib (2) are extended, at their lower ends, by lower horizontal flanges (2f, 2g) extending outwardly and joining the edges (1a, 1b) of the ski, characterized in that each separate auxiliary profile (8,9) has a cross-section in the form of a right-angled trapezium of which the small base (8c) is in contact with the lower horizontal flange (2f, 2g) of the rib (2) and the inclined side constitutes the inner face in contact with the inclined lateral face (2b, 2c) of the rib (2).

5. Cross-country ski according to any one of the preceding Claims, characterized in that the separate auxiliary profile (4, 8) is made of a rigid material.

6. Cross-country ski according to any one of Claims 1 to 5, characterized in that the separate auxiliary profile (7, 9) is made of a supple and elastic material.

7. Cross-country ski according to any one of the preceding Claims, characterized in that the separate auxiliary profile (4, 7, 8, 9) is solid.

8. Cross-country ski according to any one of Claims 1 to 7, characterized in that the separate auxiliary profile (4, 7, 8, 9) is hollow.

9. Cross-country ski according to Claim 1, characterized in that the two separate auxiliary profiles (11, 12), disposed on either side of the longitudinal guiding rib (2), are joined to each other.

10. Cross-country ski according to Claim 9, characterized in that the two separate auxiliary profiles (11, 12) constitute the end lateral parts of one and the same profile which comprises an upper central part (13) of trapezoidal form, widening downwardly, which covers the top part of an inner profile (14) of likewise trapezoidal cross section, widening downwardly and joining the sole (3) of the ski.

11. Cross-country ski according to Claim 10, characterized in that the two lateral profiles (11, 12) respectively comprise top horizontal faces (11a, 12a) which join outer vertical faces (11b, 12b) constituting the edges of the ski and which terminate in lower horizontal flanges (11c, 12c) extending inwardly, the top trapezoidal central part (13) comprises a top horizontal face (13a) and two inclined lateral faces (13b, 13c) which respectively join the top horizontal faces (11a, 12a) of the two lateral profiles (11, 12), the inner profile (14) of trapezoidal cross section comprises a top horizontal face (14a) on which is applied the top horizontal face (13a) of the top trapezoidal central part (13), and two inclined lateral faces (14b, 14c) on the top parts of which are applied the inclined lateral faces (13b, 13c) of the trapezoidal top central part (13), and these lateral inclined faces (14b, 14c) terminate, at their lower ends, in flanges (14d, 14e) extending outwardly and on which are applied the inner lower flanges (11c, 12c) of the profiles (11, 12).

12. Cross-country ski according to any one of the preceding Claims, characterized in that the separate auxiliary profile (7) extends solely beneath the bearing zone of the shoe (15).

13. Cross-country ski according to any one of Claims 1 to 1 (sic.), characterized in that the separate auxiliary profile (7) extends over the whole length of the ski or over a part of this length.

14. Cross-country ski according to any one of the preceding Claims, characterized in that the separate auxiliary profile (4, 7, 8, 9; 11, 12) presents a vertical outer face (4b; 11b; 12b) located in the vertical plane of the edge (1a, 1b) of the ski.
